# FASCICULE DE BREVET EUROPEEN

(11) **EP 2 942 770 B1**
(45) Date de publication et mention de la délivrance du brevet: **29.08.2018**
(21) Numéro de dépôt: 15166322.6
(22) Date de dépôt: 05.05.2015
(51) Int. Cl.: G09F 13/18, G09F 19/22, F21V 8/00, G09F 7/20, G08B 7/06

(54) **AGENCEMENT DE FIXATION DE DISPOSITIF D'AFFICHAGE D'ÉLÉMENT DE SIGNALISATION**
ANORDNUNG ZUR BEFESTIGUNG EINER ANZEIGEVORRICHTUNG EINES SIGNALISIERUNGSELEMENTS
ARRANGEMENT FOR SECURING A DEVICE FOR DISPLAYING A SIGNALLING ELEMENT

(30) Priorité: 05.05.2014 FR 1454049
(43) Date de publication de la demande: 11.11.2015
(73) Titulaire: Eaton Intelligent Power Limited, Dublin 4 (IE)
(72) Inventeur: Lacour, Frédéric, 63670 La Roche Blanche (FR); Volpert, Stefan, 48301 Nottuln (DE)
(74) Mandataire: Gendron, Vincent Christian

(56) Documents cités:
- US-A- 5 272 605
- US-A- 5 416 679
- US-A1- 2007 236 941
- US-B1- 6 241 369
- US-B1- 6 457 270
- US-B1- 7 350 327

## Description

La présente invention concerne, de façon générale, les dispositifs d'affichage d'élément de signalisation du type comprenant un panneau d'affichage sur lequel est monté un élément de signalisation, le plus sous souvent sous la forme d'un pictogramme, et des moyens d'éclairage, qui pour la mise en évidence de l'élément de signalisation, comprennent une source lumineuse allongée suivant une tranche du panneau d'affichage. Le document US20070236941 décrit un agencement de fixation de dispositif d'affichage d'élément de signalisation sur une surface de montage selon le préambule de la revendication 1. De tels dispositifs d'affichage sont couramment utilisés dans les établissements recevant du public, aussi bien pour assurer par exemple le balisage des issues d'un tel établissement et/ou celui des services qui y sont proposés, que pour constituer un éclairage de sécurité. Ils ont ainsi pour fonction d'assurer le positionnement de manière visible du panneau affichant les informations par rapport au mur ou au plafond auquel il est relié.

Selon les contraintes de visibilité, il est souhaitable de prévoir une implantation murale ou au plafond de ce type de dispositif d'affichage. Or, classiquement, selon que l'implantation du dispositif est murale ou prévue au plafond, suspendue, la patère de fixation du panneau formant boîtier support doit être conçue spécifiquement pour le type d'implantation envisagé, et il en découle aussi une conception et un montage spécifique du panneau recevant les pictogrammes destinés à être rendus visibles. Dit autrement, il est nécessaire de concevoir des produits différents selon le type d'implantation souhaité du dispositif d'affichage, au mur ou au plafond, ce qui n'est pas souhaitable, notamment parce que cela implique une logistique complexe.

L'invention vise à pallier ces inconvénients en fournissant un agencement de fixation d'un dispositif d'affichage d'élément de signalisation sur une surface de montage, permettant une fixation fiable, pratique, rapide et surtout configurable du dispositif d'affichage, tant pour une implantation murale qu'une implantation au plafond de ce dernier.

A cet effet, l'invention concerne un agencement de fixation de dispositif d'affichage d'élément de signalisation sur une surface de montage selon la revendication 1, ledit dispositif d'affichage comprenant un panneau doté d'un logement adapté à recevoir un élément de signalisation, un module d'éclairage dudit élément de signalisation comprenant une source lumineuse allongée disposée suivant un bord interne supérieur dudit logement, un boîtier support apte à être monté sur ladite surface de montage, définissant intérieurement un volume d'accueil d'un module électronique de commande dudit module d'éclairage, ainsi que des moyens pour la fixation dudit panneau sur ledit boîtier support, dans lequel ledit boîtier support comprend des moyens de clipsage propres à coopérer, dans une première configuration de montage sur une surface de montage murale, avec des premiers moyens de clipsage complémentaires propres à être fixés sur une paroi de montage recouvrant la partie arrière dudit logement pour assurer la fixation amovible dudit panneau audit boîtier support dans ladite première configuration de montage et, dans une seconde configuration de montage sur une surface de montage au plafond, avec des seconds moyens de clipsage complémentaires saillant dudit bord dudit logement pour assurer la fixation amovible dudit panneau audit boîtier support dans ladite seconde configuration de montage, ledit boîtier support comprenant en outre des contacts à ressort pour la connexion électrique amovible dudit module de commande à des bornes de connexion dudit module d'éclairage, aptes coopérer, dans ladite première configuration de montage, avec un premier organe de connexion associé aux dits premiers moyens de clipsage complémentaires et relié auxdites bornes de connexion dudit module d'éclairage et, dans ladite seconde configuration de montage, avec un second organe de connexion associé aux dits seconds moyens de clipsage complémentaires et relié auxdites bornes de connexion dudit module d'éclairage.

On appelle ici clipsage, un système de fixation permettant une indexation et un maintien d'une pièce sur une autre et préférentiellement mais non limitativement un système de fixation dans lequel un relief vient élastiquement s'emboîter dans ou derrière un autre, assurant ainsi la fixation par simple encliquetage anti-retour d'une pièce sur l'autre. Ce type de fixation est particulièrement pratique entre deux pièces moulées. Les moyens de clipsage de l'invention concernent aussi d'autres systèmes de fixation appropriés tels que par clipsage magnétique.

Grâce à cet agencement, le même dispositif d'affichage est entièrement configurable entre les deux configurations de montage, respectivement pour un montage au mur et pour un montage au plafond et, en particulier, on peut utiliser le même boîtier support pour le panneau tant pour son montage mural que pour son montage au plafond.

Avantageusement, lesdits contacts à ressort affleurent sensiblement au niveau d'un ajour correspondant pratiqué sur une surface externe dudit boîtier support, qui est propre au passage desdits premier et second moyens de clipsage complémentaires, ledit ajour présentant une surface d'appui au droit desdits contacts à ressorts servant de guidage et de positionnement dudit panneau sur ledit boîtier support, avec, dans ledit boîtier support, pour coopération avec lesdits premier et second moyens de clipsage complémentaires, un cran de retenue pour assurer la fixation amovible dudit panneau audit boîtier support selon l'une ou l'autre desdites première ou seconde configurations de montage.

De préférence, lesdits premiers moyens de clipsage complémentaires comprennent des pattes élastiques de clipsage faisant saillie sur la surface extérieure de ladite paroi de montage et propres à coopérer à coulissement avec ladite surface d'appui dudit ajour jusqu'à la mise en contact desdits contacts à ressort avec ledit premier organe de connexion.

De préférence, ledit premier organe de connexion comprend un ressort à lame dont une première extrémité affleure à la surface extérieure de ladite paroi de montage au droit desdites pattes élastiques de clipsage et s'étend le long de ladite paroi de montage jusqu'à une seconde extrémité dudit ressort à lame maintenue en contact avec une borne de connexion correspondante de ladite source lumineuse allongée.

Avantageusement, lesdits seconds moyens de clipsage complémentaires comprennent des crochets de clipsage ayant un profil en U renversé adaptés pour être montés clipsés sur ledit panneau, lesdits crochets de clipsage comportant au moins un doigt faisant saillie de la base du U renversé et propre à coopérer à coulissement avec ladite surface d'appui dudit ajour jusqu'à la mise en contact desdits contacts à ressort avec ledit second organe de connexion.

Avantageusement, lesdits crochets de clipsage comprennent un passage pratiqué dans la base du U renversé, prévu pour être disposé dans l'axe d'un taraudage pratiqué dans ledit bord dudit logement et débouchant en regard d'une borne de connexion correspondante dudit module d'éclairage, ledit second organe de connexion comprenant une broche de connexion montée dans ledit passage et ledit taraudage alignés.

En variante, lesdits moyens de clipsage peuvent comprendre des moyens de clipsage magnétique.

D'autres caractéristiques et avantages de l'invention ressortiront clairement de la description qui en est faite ci-après, à titre indicatif et nullement limitatif, en référence aux dessins annexés, dans lesquels:
- la Figure 1 est une vue en perspective de l'agencement de fixation du dispositif d'affichage d'élément de signalisation conforme à l'invention dans une configuration de montage mural ;
- la figure 2 est une vue en perspective de l'agencement de fixation du dispositif d'affichage d'élément de signalisation conforme à l'invention dans une configuration de montage au plafond ;
- la Figure 3 est une vue en coupe du dispositif d'affichage selon la configuration de montage mural illustrée à la figure 1, montrant le détail agrandi de la zone d'accrochage du panneau au boîtier support ;
- la Figure 4 est une vue en coupe du dispositif d'affichage selon la configuration de montage au plafond illustrée à la figure 2, montrant le détail agrandi de la zone d'accrochage du panneau au boîtier support.

Sur les différentes figures, les mêmes références désignent des éléments identiques ou similaires.

Dans la description ci-dessous, les expressions du type « horizontal », « vertical », « supérieur », « inférieur », s'entendent dans la position du dispositif d'affichage d'élément de signalisation tel qu'il est représenté sur les figures 1 ou 2.

Sur la figure 1 est représenté un dispositif d'affichage 1 d'élément de signalisation fixé sur une surface de montage verticale, typiquement un mur (non représenté), afin de fournir une signalétique d'urgence. Ce dispositif 1 comprend globalement un panneau 2, doté d'un logement 3 adapté à recevoir un élément de signalisation 4, sous la forme par exemple d'une feuille sérigraphiée affichant un pictogramme de sécurité, qui représente par exemple un personnage passant une porte et/ou une flèche directionnelle, dans des couleurs de sécurité prédéterminées, typiquement verte et blanche.

Dans la forme de réalisation plus particulièrement illustrée à la figure 1, le panneau 2 se présente sous la forme d'un cadre rectangulaire comportant une bordure périphérique 5, avec des parties de bordure périphérique longitudinale inférieure et supérieure et des parties de bordure périphérique transversale, qui entourent le logement 3. Ce dernier présente une forme complémentaire de l'élément de signalisation 4. La bordure périphérique longitudinale supérieure du cadre est délimitée du côté du logement 3 par une surface interne plane, qui constitue un bord interne supérieur 51 du logement 3. Le panneau 2 est réalisé préférentiellement par moulage d'une matière plastique telle que du polymétacrylate de méthyl (en abrégé PMMA, de l'anglais Polymethyl Methacrylate) ou du polycarbonate. Ces matières plastiques sont avantageusement transparentes ou pratiquement transparentes à la lumière.

Dans cette configuration du panneau 2, un module d'éclairage de l'élément de signalisation comporte plus particulièrement une source lumineuse allongée 6 constituée d'un circuit imprimé allongé, disposé suivant le bord interne supérieur 51 du logement 3, et sur lequel est montée alignée une pluralité de diodes électroluminescentes. La source lumineuse allongée 6 est par exemple fixée par collage le long du bord interne supérieur 51 du logement 3. Le module d'éclairage 6 comprend avantageusement une plaque-guide de lumière 7, par exemple réalisée en PMMA, destinée à être montée dans le logement 3 du panneau 2 et présentant une surface de couplage optique avec les diodes électroluminescentes du module d'éclairage, depuis laquelle la lumière est émise latéralement dans la plaque-guide de lumière 7. La plaque-guide de lumière 7 comprend plus précisément une première surface, formant une surface de diffusion de la lumière vers l'élément de signalisation 4 disposé sus-jacent, préférentiellement par l'intermédiaire d'un film mince diffusant (non représenté), par exemple d'une épaisseur de l'ordre de la centaine de microns et réalisé en PC (polycarbonate) ou PET (polyéthylène téréphtalate), et destiné à être intercalé entre la plaque-guide de lumière 7 et l'élément de signalisation 4 lors du montage de l'ensemble dans le logement 3 afin d'homogénéiser la lumière émise. La plaque-guide de lumière 7 comprend aussi une seconde surface opposée à la première surface, et sur laquelle est formé un réseau de microlentilles pour diriger la lumière conduite dans la plaque-guide de lumière vers le film diffusant. Ces microlentilles, par exemple sphériques, forment ainsi une couche d'extraction de la plaque-guide de lumière 7 permettant d'améliorer l'extraction de lumière vers le film diffusant. Un film réfléchissant, non représenté, est en outre disposé adjacent à cette seconde surface de la plaque-guide de lumière 7.

La plaque-guide de lumière 7, le film diffusant et l'élément de signalisation 4 sont montés et maintenus en contact plan entre eux dans le logement 3 du panneau 2. L'élément de signalisation 4 peut être recouvert d'un mince couvercle transparent (non représenté) monté superposé à l'élément de signalisation 4 dans le logement 3 de sorte que la face frontale de ce couvercle vienne affleurer la face extérieure du panneau support. L'élément de signalisation 4, qui est pincé entre la plaque-guide de lumière et la face arrière du couvercle transparent, s'étend alors dans un plan sensiblement confondu avec la face extérieure du panneau 2.

Le dispositif d'affichage 1 comprend encore un boîtier support 8 formant à la fois patère de fixation du dispositif d'affichage sur la surface de montage et carter intégrant des éléments tels que : module électronique de commande du module d'éclairage, accumulateurs. Dans la configuration de montage mural du boîtier support illustrée aux figures 1 et 3, le panneau 2 du dispositif d'affichage 1 est adapté à être fixé de manière amovible à l'arrière sur le boîtier support 8, en le masquant. Il présente pour ce faire, comme illustré plus précisément sur la vue en coupe de ce montage mural illustrée à la figure 3, une paroi de montage 9 recouvrant la partie arrière du logement 3 et pourvue de moyens pour la fixation amovible du panneau 2 au boîtier support 8 monté sur une surface murale (non représentée).

Selon un mode de réalisation, ces moyens comprennent une paire de pattes élastiques de clipsage 10, globalement conformées en crochet et qui font saillie sur la surface extérieure de la paroi de montage 9. Les pattes élastiques de clipsage 10 peuvent se situer chacune à proximité des bordures périphériques transversales du panneau 2 et à distance de la bordure périphérique longitudinale supérieure du panneau 2, de sorte à masquer complètement le boîtier support 8 lorsque le panneau 2 est fixé sur lui. Conjointement, la surface externe du boîtier support 8 disposée en regard de la paroi de montage 9 et opposée à la surface du boîtier support 8 destinée à être fixée sur la surface murale, présente une paire d'ajours qui est propre au passage des pattes élastiques de clipsage 10. Plus précisément, chaque ajour propre au passage d'une patte élastique de clipsage 10 présente une surface d'appui 81 pour la patte élastique de clipsage 10 avec laquelle cette dernière est propre à coopérer à coulissement et servant de guidage et de positionnement du panneau 2 sur le boîtier support 8, avec, dans ledit boîtier support 8, pour coopération avec chaque patte élastique de clipsage 10, un cran de retenue pour assurer la fixation amovible du panneau 2 au boîtier support 8 dans sa configuration de montage mural.

En outre, le boîtier support 8 est équipé de contacts électriques 82 se présentant sous la forme d'une paire de contacts à ressort montés sensiblement affleurant au niveau des ajours correspondants pratiqués dans la surface externe du boîtier support 8, qui permettent d'établir la connexion électrique entre le module de commande logé dans le boîtier support 8 et des bornes de connexion correspondantes 61 de la source lumineuse allongée 6 agencée au niveau du bord interne supérieur 51 du logement 3, lors de la fixation de ce dernier sur son boîtier support en montage mural.

Pour ce faire, il est prévu une paire de ressorts à lame 11, par exemple en cuivre, agencés le long de la paroi de montage 9, de sorte qu'une première extrémité 12 d'un ressort à lame respectif vienne affleurer à la surface extérieure de la paroi de montage 9 au droit de chaque patte élastique de clipsage 10 en regard d'un contact à ressort respectif du boîtier support 8, et qu'une seconde extrémité 13 vienne en contact avec une borne de connexion correspondante 61 de la source lumineuse allongée 6. Ainsi, lors du montage au cours duquel on vient insérer les pattes élastiques de clipsage 10 dans les ajours correspondants pour la fixation amovible du panneau 2 au boîtier support 8 en montage mural, conjointement, la mise en contact de chaque contact à ressort 82 s'effectue avec les premières extrémités 12 respectives de la paire de ressort à lame 11 et partant, avec les bornes de connexion correspondantes 61 de la source lumineuse allongée 6.

La paroi de montage 9 est retenue sur la partie arrière du logement 3 par des moyens de maintien 14, globalement conformés en crochets ayant un profil en U renversé adaptés pour être montés clipsés sur des crans de clipsage 52 complémentaires agencés au niveau de la bordure périphérique longitudinale supérieure du plateau 2. Ces crochets de clipsage 14, lorsqu'ils sont clipsés, forment des parties d'épaulement légèrement en saillie de la bordure périphérique longitudinale supérieure du panneau, sur lesquelles vient s'appuyer la paroi de montage 9, au niveau d'une bordure supérieure de la paroi de montage, permettant ainsi de maintenir en contact la seconde extrémité 13 des ressorts à lame 11 respectifs contre les bornes de connexion correspondantes de la source lumineuse allongée 6. A l'avant du panneau 2, ces crochets de clipsage 14, lorsqu'ils sont clipsés, permettent également de retenir des différents éléments montés dans le logement 3.

La figure 2 illustre maintenant l'agencement de fixation du dispositif d'affichage d'élément de signalisation 1 conforme à l'invention dans une configuration de montage au plafond avec le même boîtier support 8. Ainsi, conformément à l'invention, le même boîtier support 8 que celui qui vient d'être décrit en référence au montage mural peut être utilisé en configuration de montage au plafond. Dans cette configuration de montage au plafond, la surface externe du boîtier support 8, opposée à sa surface destinée à être fixée au plafond, et sur laquelle sont pratiqués les ajours dans lesquels affleurent les contacts à ressort 82 du boîtier support 8, se trouve cette fois en regard de la bordure périphérique longitudinale supérieure du panneau 2, par laquelle ce dernier est destiné à être suspendu au boîtier support 8. Le panneau 2 présente pour ce faire des crochets de clipsage 15, similaires aux crochets de clipsage 14 décrits précédemment en liaison avec le maintien de la paroi de montage 9 à l'arrière du panneau 2. Les crochets de clipsage 15 présentent ainsi un profil en U renversé adaptés pour être montés clipsés sur les crans de clipsage 52 complémentaires agencés au niveau de la bordure périphérique longitudinale supérieure du plateau 2. Les crochets de clipsage 15 sont toutefois arrangés de la façon suivante pour assurer la fixation amovible ainsi que la liaison électrique avec le boîtier support 8. Ainsi, ils comportent au moins un doigt 16, globalement conformé en crochet, faisant saillie de la base du U renversé, à l'opposé des crans de clipsage 52, et propre à coopérer à coulissement, de la même manière que les pattes élastiques de clipsage 10, avec la surface d'appui 81 de l'ajour correspondant pratiqué sur la surface externe du boîtier support 8.

De la même manière que précédemment, les contacts à ressort 82 montés sensiblement affleurant au niveau des ajours correspondants pratiqués dans la surface externe du boîtier support 8, permettent d'établir la connexion électrique entre le module de commande logé dans le boîtier support 8 et les bornes de connexion correspondantes 61 de la source lumineuse allongée 6 agencée au niveau du bord interne supérieur 51 du logement 3, lors de la fixation de ce dernier via les crochets de clipsage 15 sur le boîtier support 8 en montage au plafond. Pour ce faire, les crochets de clipsage 15 comprennent un passage 17 pratiqué dans la base du U renversé, venant, lors du clipsage, dans l'axe d'un taraudage 18 pratiqué dans les crans de clipsage 52 correspondants et qui débouche dans le bord interne supérieur 51 en regard d'une borne de connexion correspondante de la source lumineuse allongée 6. Une broche de connexion 19 est montée dans le passage 17 et le taraudage 18 sensiblement alignés, par l'intermédiaire de laquelle s'effectue la mise en contact de chaque contact à ressort 82 avec les borne de connexion correspondantes 61 de la source lumineuse allongée 6.

Le dispositif d'affichage selon l'invention est ainsi adaptable à un usage configurable pour une implantation murale ou au plafond avec avantageusement le même boîtier support.

## Revendications

1. Agencement de fixation de dispositif d'affichage (1) d'élément de signalisation sur une surface de montage, ledit dispositif d'affichage comprenant un panneau (2) doté d'un logement (3) adapté à recevoir un élément de signalisation (4), un module d'éclairage dudit élément de signalisation (4) comprenant une source lumineuse allongée (6) disposée suivant un bord interne supérieur (51) dudit logement (3), ladite source lumineuse allongée étant constituée d'un circuit imprimé sur lequel est montée alignée une pluralité de diodes électroluminescentes, un boîtier support (8) apte à être monté sur ladite surface de montage, définissant intérieurement un volume d'accueil d'un module électronique de commande dudit module d'éclairage, ainsi que des moyens pour la fixation dudit panneau (2) sur ledit boîtier support (8), ledit boîtier support (8) comprenant des moyens de clipsage propres à coopérer, dans une première configuration de montage sur une surface de montage murale, avec des premiers moyens de clipsage complémentaires (10) propres à être fixés sur une paroi de montage (9) recouvrant la partie arrière dudit logement (3) pour assurer la fixation amovible dudit panneau (2) audit boîtier support (8) dans ladite première configuration de montage et, dans une seconde configuration de montage sur une surface de montage au plafond, avec des seconds moyens de clipsage complémentaires (15) saillant dudit bord interne supérieur dudit logement pour assurer la fixation amovible dudit panneau (2) audit boîtier support (8) dans ladite seconde configuration de montage, **caractérisé en ce que** ledit boîtier support (8) comprend en outre des contacts à ressort (82) pour la connexion électrique amovible dudit module de commande à des bornes de connexion (61) de ladite source lumineuse allongée, aptes à coopérer, dans ladite première configuration de montage, avec un premier organe de connexion (11) associé aux dits premiers moyens de clipsage complémentaires et relié auxdites bornes de connexion (61) de ladite source lumineuse allongée et, dans ladite seconde configuration de montage, avec un second organe de connexion (19) associé aux dits seconds moyens de clipsage complémentaires et relié auxdites bornes de connexion de ladite source lumineuse allongée, de sorte que la coopération desdits moyens de clipsage dudit boîtier support avec respectivement lesdits premiers et seconds moyens de clipsage complémentaires pour assurer la fixation amovible dudit panneau (2) audit boîtier support (8) dans respectivement ladite première et ladite seconde configuration de montage, permet d'effectuer conjointement la mise en contact desdits contacts à ressort (82) avec respectivement lesdits premier et second organe de connexion.

2. Agencement selon la revendication 1, **caractérisé en ce que** lesdits contacts à ressort (82) affleurent sensiblement au niveau d'un ajour correspondant pratiqué sur une surface externe dudit boîtier support (8), qui est propre au passage desdits premier et second moyens de clipsage complémentaires, ledit ajour présentant une surface d'appui (81) au droit desdits contacts à ressorts (82) servant de guidage et de positionnement dudit panneau (2) sur ledit boîtier support, avec, dans ledit boîtier support, pour coopération avec lesdits premier et second moyens de clipsage complémentaires, un cran de retenue pour assurer la fixation amovible dudit panneau audit boîtier support selon l'une ou l'autre desdites première ou seconde configurations de montage.

3. Agencement selon la revendication 2, **caractérisé en ce que** lesdits premiers moyens de clipsage complémentaires (10) comprennent des pattes élastiques de clipsage faisant saillie sur la surface extérieure de ladite paroi de montage (9) et propres à coopérer à coulissement avec ladite surface d'appui (81) dudit ajour jusqu'à la mise en contact desdits contacts à ressort (82) avec ledit premier organe de connexion (11).

4. Agencement selon la revendication 2 ou 3, **caractérisé en ce que** ledit premier organe de connexion (11) comprend un ressort à lame dont une première extrémité (12) affleure à la surface extérieure de ladite paroi de montage (9) au droit desdites pattes élastiques de clipsage (10) et s'étend le long de ladite paroi de montage jusqu'à une seconde extrémité (13) dudit ressort à lame (11) maintenue en contact avec une borne de connexion (61) correspondante de ladite source lumineuse allongée.

5. Agencement selon l'une quelconque des revendications 2 à 4, **caractérisé en ce que** lesdits seconds moyens de clipsage (15) complémentaires comprennent des crochets de clipsage ayant un profil en U renversé adaptés pour être montés clipsés sur des crans de clipsage (52) complémentaires agencés au niveau d'une bordure périphérique longitudinale supérieure dudit plateau (2), lesdits crochets de clipsage comportant au moins un doigt (16) faisant saillie de la base du U renversé et propre à coopérer à coulissement avec ladite surface d'appui (81) dudit ajour jusqu'à la mise en contact desdits contacts à ressort (82) avec ledit second organe de connexion (19).

6. Agencement selon la revendication 5, **caractérisé en ce que** lesdits crochets de clipsage (15) comprennent un passage (17) pratiqué dans la base du U renversé, prévu pour être disposé dans l'axe d'un taraudage (18) pratiqué dans lesdits crans de clipsage (52) et débouchant dans ledit bord interne (51) en regard d'une borne de connexion correspondante de ladite source lumineuse allongée, ledit second organe de connexion (19) comprenant une broche de connexion montée dans ledit passage (17) et ledit taraudage (18) alignés.

7. Dispositif selon la revendication 1, **caractérisé en ce que** lesdits moyens de clipsage comprennent des moyens de clipsage magnétique.

## Patentansprüche

1. Anordnung zur Befestigung einer Anzeigevorrichtung (1) eines Signalisierungselements an einer Montageoberfläche, wobei die Anzeigevorrichtung eine Tafel (2), die mit einer Aufnahme (3) versehen ist, die dazu ausgelegt ist, ein Signalisierungselement (4) aufzunehmen, ein Beleuchtungsmodul des Signalisierungselements (4) mit einer langgestreckten Lichtquelle (6), die gemäß einem oberen inneren Rand (51) der Aufnahme (3) angeordnet ist, wobei die langgestreckte Lichtquelle aus einer gedruckten Schaltung besteht, auf der eine Vielzahl von Leuchtdioden aneinandergereiht montiert sind, ein Trägergehäuse (8), das an der Montageoberfläche montiert werden kann, das innen ein Volumen zur Aufnahme eines elektronischen Steuermoduls des Beleuchtungsmoduls definiert, sowie Mittel für die Befestigung der Tafel (2) am Trägergehäuse (8) umfasst, wobei das Trägergehäuse (8) Verrastungsmittel umfasst, die in einer ersten Montagekonfiguration an einer Mauermontageoberfläche mit ersten komplementären Verrastungsmitteln (10), die an einer Montagewand (9) befestigt werden können, die den hinteren Teil der Aufnahme (3) bedeckt, um die abnehmbare Befestigung der Tafel (2) am Trägergehäuse (8) in der ersten Montagekonfiguration sicherzustellen, und in einer zweiten Montagekonfiguration an einer Deckenmontageoberfläche mit zweiten komplementären Verrastungsmitteln (15), die vom oberen inneren Rand der Aufnahme vorstehen, um die abnehmbare Befestigung der Tafel (2) am Trägergehäuse (8) in der zweiten Montagekonfiguration sicherzustellen, zusammenwirken können, **dadurch gekennzeichnet, dass** das Trägergehäuse (8) außerdem Federkontakte (82) für die lösbare elektrische Verbindung des Steuermoduls mit Verbindungsanschlüssen (61) der langgestreckten Lichtquelle umfasst, die in der ersten Montagekonfiguration mit einer ersten Verbindungseinrichtung (11), die den ersten komplementären Verrastungsmitteln zugeordnet ist und mit den Verbindungsanschlüssen (61) der langgestreckten Lichtquelle verbunden ist, und in der zweiten Montagekonfiguration mit einer zweiten Verbindungseinrichtung (19), die den zweiten komplementären Verrastungsmitteln zugeordnet ist und mit den Verbindungsanschlüssen der langgestreckten Lichtquelle verbunden ist, zusammenwirken können, so dass die Zusammenwirkung der Verrastungsmittel des Trägergehäuses mit den ersten bzw. den zweiten komplementären Verrastungsmitteln, um die abnehmbare Befestigung der Tafel (2) am Trägergehäuse (8) in der ersten bzw. der zweiten Montagekonfiguration sicherzustellen, es ermöglicht, gemeinsam die Kontaktierung der Federkontakte (82) mit der ersten bzw. der zweiten Verbindungseinrichtung zu bewirken.

2. Anordnung nach Anspruch 1, **dadurch gekennzeichnet, dass** die Federkontakte (82) im Wesentlichen auf der Höhe eines entsprechenden Durchbruchs fluchten, der an einer äußeren Oberfläche des Trägergehäuses (8) ausgebildet ist, der für den Durchgang der ersten und zweiten komplementären Verrastungsmittel geeignet ist, wobei der Durchbruch eine Stützoberfläche (81) auf der Höhe der Federkontakte (82), die zur Führung und Positionierung der Tafel (2) am Trägergehäuse dient, mit im Trägergehäuse für die Zusammenwirkung mit den ersten und den zweiten komplementären Verrastungsmitteln einer Haltenut zum Sicherstellen der abnehmbaren Befestigung der Tafel am Trägergehäuse gemäß der einen oder der anderen der ersten oder der zweiten Montagekonfiguration aufweist.

3. Anordnung nach Anspruch 2, **dadurch gekennzeichnet, dass** die ersten komplementären Verrastungsmittel (10) elastische Verrastungslaschen umfassen, die an der äußeren Oberfläche der Montagewand (9) vorstehen und mit der Stützoberfläche (81) des Durchbruchs gleitend zusammenwirken können, bis die Federkontakte (82) mit der ersten Verbindungseinrichtung (11) in Kontakt gebracht sind.

4. Anordnung nach Anspruch 2 oder 3, **dadurch gekennzeichnet, dass** die erste Verbindungseinrichtung (11) eine Blattfeder umfasst, von der ein erstes Ende (12) an der äußeren Oberfläche der Montagewand (9) auf der Höhe der elastischen Verrastungslaschen (10) fluchtet und die sich entlang der Montagewand bis zu einem zweiten Ende (13) der Blattfeder (11) erstreckt, das mit einem entsprechenden Verbindungsanschluss (61) der langgestreckten Lichtquelle in Kontakt gehalten wird.

5. Anordnung nach einem der Ansprüche 2 bis 4, **dadurch gekennzeichnet, dass** die zweiten komplementären Verrastungsmittel (15) Verrastungshaken mit einem umgekehrt U-förmigen Profil umfassen, die so ausgelegt sind, dass sie an komplementären Verrastungsnuten (52) verrastet montiert werden, die auf der Höhe eines oberen longitudinalen Umfangsrandes der Tafel (2) angeordnet sind, wobei die Verrastungshaken mindestens einen Zapfen (16) umfassen, der von der Basis des umgekehrten U vorsteht und gleitend mit der Stützoberfläche (81) des Durchbruchs zusammenwirken kann, bis die Federkontakte (82) mit der zweiten Verbindungseinrichtung (19) in Kontakt gebracht sind.

6. Anordnung nach Anspruch 5, **dadurch gekennzeichnet, dass** die Verrastungshaken (15) einen Durchgang (17) umfassen, der in der Basis des umgekehrten U ausgebildet ist, der vorgesehen ist, um in der Achse eines Innengewindes (18) angeordnet zu werden, das in den Verrastungsnuten (52) ausgebildet ist und in den inneren Rand (51) gegenüber einem entsprechenden Verbindungsanschluss der langgestreckten Lichtquelle mündet, wobei die zweite Verbindungseinrichtung (19) einen Verbindungsstift umfasst, der im aufgereihten Durchgang (17) und Innengewinde (18) montiert ist.

7. Vorrichtung nach Anspruch 1, **dadurch gekennzeichnet, dass** die Verrastungsmittel magnetische Verrastungsmittel umfassen.

## Claims

1. An arrangement for securing a device (1) intended to display signaling element on a mounting surface, said displaying device comprising a panel (2) provided with a housing (3) adapted to receive a signaling element (4), a lighting module for said signaling element (4) comprising an elongated light source (6) provided along a higher internal edge (51) of said housing (3), said elongated light source consisting in a printed circuit board on which a plurality of electroluminescent diodes are mounted in alignment, a support housing (8) intended to be mounted on said mounting surface, internally defining an accommodating volume for an electronic control module of said lighting module as well as means for securing said panel (2) on said support housing (8), said support housing (8) comprising clipping means suitable to cooperate, in a first mounting configuration on a wall mounting surface, with first complementary clipping means (10) suitable to be fixed on a mounting wall (9) covering the rear part of said housing (3) to ensure the removable securing of said panel (2) to said support housing (8) in said first mounting configuration and, into a second mounting configuration on a ceiling mounting surface, with complementary second clipping means (15) projecting from said higher internal edge of said housing to ensure the removable securing of said panel (2) to said support housing (8) in said second mounting configuration, **characterized in that** said support housing (8) further comprises spring contacts (82) to provide removable electric connection of said control module to electric terminals (61) of said elongated light source, in order to cooperate, within said first mounting configuration, with a first connecting member (11) associated to said first complementary clipping means and connected to said electric terminals (61) of said elongated light source and, within said second mounting configuration, with a second connecting member (19) associated to said second complementary clipping means and connected to said electric terminals of said elongated light source, so that the cooperation of said clipping means of said support housing respectively with said first and second complementary clipping means to ensure removable securing of said panel (2) to said support housing (8) respectively within said first and said second mounting configuration, makes it possible to jointly make said spring contacts (82) to contact respectively said first and second connecting member.

2. The arrangement according to claim 1, **characterized in that** said spring contacts (82) are substantially flush at a corresponding perforation provided on an external surface of said support housing (8), which is specific to the passage of said first and second complementary clipping means, said perforation having a bearing surface (81) straightly above said spring contacts (82) being used for guiding and positioning said panel (2) onto said support housing, with, in said support housing, in order to cooperate with said first and second complementary clipping means, a holding notch to provide removable securing of said panel to said support housing according to either one of said first or second mounting configuration.

3. The arrangement according to claim 2, **characterized in that** said first complementary clipping means (10) comprise elastic clipping legs extending on the external surface of said mounting wall (9) and intended to slidingly cooperate with said bearing surface (81) of said perforation until said spring contacts (82) make a contact with said first connecting member (11).

4. The arrangement according to claim 2 or 3, **characterized in that** said first connecting member (11) comprises a leaf spring whose one first end (12) is flush with the external surface of said mounting wall (9) straightly above said elastic clipping legs (10) and extends along said mounting wall up to a second end (13) of said leaf spring (11) kept in contact with a corresponding connecting terminal (61) of said elongated light source.

5. The arrangement according to any of claims 2 to 4, **characterized in that** said complementary second clipping means (15) comprise clipping hooks having an inverted U-shape section adapted to be mounted clipped on complementary clipping notches (52) arranged at a higher longitudinal peripheral edge of said plate (2), said clipping hooks including at least a finger (16) extending from the inverted U-shape base and adapted to slidingly cooperate with said bearing surface (81) of said perforation until said spring contacts (82) make a contact with said second connecting member (19).

6. The arrangement according to claim 5, **characterized in that** said clipping hooks (15) comprise a passage (17) formed in the base of the inverted U-shape, provided to be arranged along the axis of a tapping (18) formed in said clipping notches (52) and opening in said internal edge (51) facing to a corresponding connecting terminal of said elongated light source, said second connecting member (19) comprising a connecting pin mounted in alignment into said passage (17) and said tapping (18).

7. The device according to claim 1, **characterized in that** said clipping means comprise magnetic clipping means.
